# EUROPÄISCHE PATENTSCHRIFT

(11) **EP 0 427 132 B1**
(45) Veröffentlichungstag und Bekanntmachung des Hinweises auf die Patenterteilung: **15.05.1996**
(21) Anmeldenummer: 90121022.9
(22) Anmeldetag: 02.11.1990
(51) Int. Cl.: H01R 4/24

(54) **Mehrfach-Kontakt- und Anschlussleiste für Schwachstrom-Anlagen**
Multiple contact and terminal block for communication equipments
Barrette de connexion à pluralité de contact pour installation de courant faible

(30) Priorität: 09.11.1989 CH 4046/89
(43) Veröffentlichungstag der Anmeldung: 15.05.1991
(73) Patentinhaber: Reichle + De-Massari AG Elektro-Ingenieure, CH-8620 Wetzikon (CH)
(72) Erfinder: Reichle, Hans, CH-8620 Wetzikon (CH)
(74) Vertreter: Petschner, Goetz

(56) Entgegenhaltungen:
- EP-A- 0 243 887
- EP-A- 0 286 577
- EP-A- 0 310 832
- CH-A- 415 788
- EP-A-0 286 577

## Beschreibung

Die vorliegende Erfindung betrifft ein Verfahren zur Betätigung einer Mehrfach-Kontakt- und -Anschlussleiste für Telefon- oder Schwachstromanlagen, mit Mitteln zur lötfreien Schneid-Klemm-Andrahtung, welche am Körper der Anschlussleiste angelenkte, niederdrückbare Schwenkdeckel umfassen, von welchen Druckrippen abragen, die je beim Niederdrücken der Schwenkdeckel auf den Körper in einen Draht-Einlegeschlitz eindringen.

Bei modularen Mehrfach-Kontakt- und -Anschlussleisten für Telefon- oder Schwachstromanlagen haben sich sogenannte Schneid-Klemm-Andrahtungen durchgesetzt, wobei sich für den Drahtabstand bzw. Kontakteabstand genormte oder doch normähnliche Raster herausgebildet haben, wo für jeden Draht bzw. jede Ader ein länglicher Draht-Einlegeschlitz vorgesehen ist, der an einer Stelle von einer querstehenden Klemmschneide der in der Regel senkrecht zum Einlegeschlitz abragenden Kontaktanschlüsse durchsetzt ist.

Für ein rationelles Eindrücken jeweils eines Drahtes in eine Klemmschneide dienen sogenannte Beschaltungs-Zangen.

Mit zunehmender Kompaktbauweise wird aber der Einsatz solcher Beschaltungs-Zangen aus Platzgründen immer problematischer. Problematisch ist aber auch bei solchen Anschlussleisten mit sich relativ eng folgenden Einlegeschlitzen resp. begrenzenden Stegen das Einlegen der Drähte in die Einlegeschlitze und insbesondere das Eindrücken der Drähte in die betreffende Kerbe der Klemmschneide derart, dass ein sicherer elektrischer Kontakt hergestellt wird.

Zwar schlägt der gleiche Anmelder in seiner Europäischen Patentanmeldung EP-A-0 310 832 bereits einen Mehrfach-Kontaktstifthalter eines modularen Steckverbinders für Telefon- oder Schwachstromanlagen vor mit Mitteln zur Schneid-Klemm-Andrahtung, die einen, auf den Körper des Kontaktstifthalters niederdrückbaren Schwenkdeckel umfassen, von welchem kontaktseitige Druckrippen abragen, die beim Niederdrücken des Deckels auf den Körper in dessen Draht-Einlegeschlitze eindringen und die eingelegten Drähte in die Klemmschneiden der Kontaktstifte pressen, was sich aber nicht ohne weiteres auf die hier infrage stehenden Anschlussleisten wegen der eng folgenden Einlegeschlitze anwenden lässt.

Aufgabe der vorliegenden Erfindung ist deshalb die Schaffung eines Verfahrens der vorgenannten Art, durch welches Mehrfach-Kontakt- und -Anschlussleisten trotz engster Anordnung leicht beschaltet werden können unter Herstellung sicherer elektrischer Kontakte und Schutz solcher Kontaktanschlüsse gegen Berührung.

Dies wird erfindungsgemäss dadurch erreicht, dass die Druckrippen beim Verschwenken des Schwenkdeckels aus einer zur Schliessstellung rechtwinkligen Offenstellung heraus jeweils einen, zwischen der Anlenkung der Schwenkdeckel und einer Klemmschneide sowie parallel zum Schwenkdeckel in Offenstellung herausgeführten Draht in den Schlitz einlegen und zudem den betreffenden Draht in die Klemmschneide von Kontaktmitteln pressen.

Durch diese Massnahmen ist das Hauptproblem der Beschaltung von Mehrfach-Kontakt- und -Anschlussleisten auf engstem Raum sowie das Problem der Druckausübung auf die Drähte für einen sicheren elektrischen Kontakt als auch das einer vollständigen Abdeckung der Kontaktstellen vollumfänglich gelöst, wobei der Schwenkdeckel so breit gemacht werden kann, dass sich mehrere Drähte gleichzeitig in die Klemmschneiden der zugeordneten Kontaktanschlüsse der Anschlussleiste eindrücken lassen.

Um insbesondere bei relativ breiten Mehrfach-Schwenkdeckeln sowohl in Schliess- als auch in Oeffnungsrichtung eine ausreichende Schwenkkraft erzeugen zu können, besteht eine vorteilhafte Ausgestaltung darin, dass der Schwenkdeckel obenseitig und von seiner Anlenkung distanziert eine Vertiefung zum Ansetzen eines, eine Hebelwirkung erlaubenden Werkzeuges zum Schliessen resp. Oeffnen des Schwenkdeckels aufweist.

Eine beispielsweise Ausführungsform des Erfindungsgegenstandes ist nachfolgend anhand der Zeichnung näher erläutert. Es zeigen:
- Fig. 1: in schaubildartiger Darstellung ausschnittweise eine erfindungsgemässe Mehrfach-Kontakt- und -Anschlussleiste mit eingelegten Drähten und teilweise offenen und teilweise geschlossenen Schwenkdekkeln; und
- Fig. 2: einen Querschnitt der Anordnung gemäss Fig. 1 in anderem Massstab.

Die in den Fig. 1 und 2 veranschaulichte Mehrfach-Kontaktund -Anschlussleiste, welche hier gemäss Fig. 2 in einem Trennmodul ausgebildete Kontaktmittel 7 mehrfach in Reihe nebeneinander im Körper 1 der Leiste umfasst, weist rückseitig eine Anzahl längsverlaufende, übereinander angeordnete Kanäle 20 auf zur geführten Aufnahme der zu den Kontaktmitteln 7 führenden Drähte 5. Wanddurchbrechungen 21 gestatten dabei das Ausführen der Drähte (Fig. 2).

Die Mittel zur Schneid-Klemm-Andrahtung am Körper 1 der Anschlussleiste umfassen an der Stelle 8 angelenkte, niederdrückbare Schwenkdeckel 2, von welchen Druckrippen 3 abragen, die je beim Niederdrücken der Schwenkdeckel 2 auf den Körper 1 in einen Draht-Einlegeschlitz 4 eindringen, um jeweils einen Draht 5 in den Schlitz 4 einzulegen resp. den betreffenden Draht 5 in eine Klemmschneide 6 der Kontaktmittel 7 zu pressen (Fig. 2).

Um dies zu ermöglichen, ist es erfindungswesentlich, dass die Drähte 5 jeweils zwischen dem Scharnier 8 und der Klemmschneide 6 herausgeführt sind, wie das die Fig. 1 und 2 deutlich erkennen lassen.

Um dabei bei relativ breiten Mehrfach-Schwenkdeckeln (Fig. 1) sowohl in Schliess- als auch in Oeffnungsrichtung eine ausreichende Schwenkkraft erzeugen zu können, besteht eine vorteilhafte Ausgestaltung darin, dass der Schwenkdeckel 2 obenseitig und von seiner Anlenkung 8 distanziert eine Vertiefung 9 (Fig. 2) zum Ansetzen eines, eine Hebelwirkung erlaubenden Werkzeuges zum Schliessen resp. Oeffnen des Schwenkdeckels 2 aufweist.

Aus dem Vorbeschriebenen ergibt sich unter Einbezug der Zeichnungen somit eine komfortable Lösung der vorgenannten Probleme, indem nun eine Beschaltung solcher Anschlussleisten auf engstem Raum ohne zusätzliches Werkzeug bei gleichzeitig sicherem elektrischen Kontakt und Schutz der Kontaktstelle durch Abdeckung mittels Schwenkdeckel möglich ist.

## Patentansprüche

1. Verfahren zur Betätigung einer Mehrfach-Kontakt- und - Anschlussleiste für Telefon- oder Schwachstromanlagen, mit Mitteln zur lötfreien Schneid-Klemm-Andrahtung, welche am Körper (1) der Anschlussleiste angelenkte, niederdrückbare Schwenkdeckel (2) umfassen, von welchen Druckrippen (3) abragen, die je beim Niederdrücken der Schwenkdeckel (2) auf den Körper (1) in einen Draht-Einlegeschlitz (4) eindringen, dadurch gekennzeichnet, dass die Druckrippen (3) beim Verschwenken des Schwenkdeckels (2) aus einer zur Schliessstellung rechtwinkligen Offenstellung heraus jeweils einen, zwischen der Anlenkung (8) der Schwenkdeckel (2) und einer Klemmschneide (6) sowie parallel zum Schwenkdeckel in Offenstellung herausgeführten Draht (5) in den Schlitz (4) einlegen und zudem den betreffenden Draht (5) in die Klemmschneide (6) von Kontaktmitteln (7) pressen.

## Claims

1. A method of using a multiple contact and terminal block for communication equipment which is provided with means for solderless IDC wiring comprising swiveling covers (2) which can be pressed downward, which are attached to the body (1) of the terminal block by means of a hinge, and from which ribs (3) extend downward, each of which enter a wire-insertion slit (4) when the swiveling covers (2) are pressed down onto the body (1), characterized in that when the swiveling cover (2) is swiveled out of the open position, which is at a right angle to the closed position, each of the ribs (3) inserts a wire (5), which leads out from between the swiveling covers' (2) hinge (8) and an insulation displacer (6) and runs parallel to the swiveling cover (2), into the slit (4) and presses the respective wire (5) into the contacts' (7) insulation displacer (6).

## Revendications

1. Procédé pour l'actionnement d'une réglette de connexion à contact multiple destinée à des installations téléphoniques et à courant basse tension, comprenant des moyens pour le câblage par serrage et par coupe sans brasage, lesquels comportent, sur le corps (1) de la réglette de connexion, des couvercles pivotants (2) articulés et rabattables depuis lesquels font saillie des nervures de pression (3) qui pénètrent, chacune, lors de l'abaissement des couvercles pivotants (2) sur le corps (1), dans une fente d'insertion de fil (4), caractérisé en ce que, lors du basculement du couvercle pivotant (2) depuis une position d'ouverture, formant un angle droit par rapport à la position de fermeture, les nervures de pression (3) insèrent, dans la fente (4), un fil (5) amené en position d'ouverture, en le sortant de sa position entre l'articulation (8) des couvercles pivotants (2) et une lame de serrage (6) et, ce, parallèlement au couvercle pivotant et pressent, en outre, le fil (5) considéré dans la lame de serrage (6) des organes de contact (7).
